# EUROPÄISCHE PATENTSCHRIFT

(11) **EP 0 231 288 B1**
(45) Veröffentlichungstag und Bekanntmachung des Hinweises auf die Patenterteilung: **04.10.1989**
(21) Anmeldenummer: 86904729.0
(22) Anmeldetag: 18.08.1986
(51) Int. Cl.: A47C 17/165

(54) **IN EIN BETT VERWANDELBARES SITZMÖBEL**
SEAT CONVERTIBLE INTO A BED
SIEGE TRANSFORMABLE EN LIT

(30) Priorität: 20.08.1985 DE 3529719
(43) Veröffentlichungstag der Anmeldung: 12.08.1987
(73) Patentinhaber: WIBERG, Ole, A-3211 Loich (AT)
(72) Erfinder: WIBERG, Ole, A-3211 Loich (AT)
(74) Vertreter: Rippel, Andreas, Dipl.-Ing.
(86) Internationale Anmeldenummer: AT8600051
(87) Internationale Veröffentlichungsnummer: WO8701019

(56) Entgegenhaltungen:
- BE-A- 873 494
- DE-C- 811 376
- US-A- 2 142 578
- US-A- 3 864 764

## Beschreibung

Die Erfindung bezieht sich auf ein in ein Bett verwandelbares Sitzmöbel mit einem Möbelgestell, oberhalb dem ein an seiner Oberseite mit einer Polsterung versehener Wagen ausziehbar geführt ist, wobei die Liegefläche- in der Mitte von der Polsterung des Wagens sowie kopf- und fußseitig von Auflagen mit Polstern gebildet ist.

Ein derartiges Möbel ist z. B. in der BE-A-873 494 des gleichen Anmelders beschrieben. Nachteilig bei diesen sonst sehr bewährten Möbeln ist, daß kein Bettzeugraum zur Verfügung steht.

In ein Bett verwandelbares Sitzmöbel mit einem Möbelgestell, oberhalb dem ein an seiner Oberseite mit einer Polsterung versehener Wagen ausziehbar geführt ist, wobei das Möbelgestell einen Bettzeugraum umschließt, sind zwar bereits bekannt. Bei einem solchen, aus der US-A-2 142 578 bekannten Möbel wird der Wagen quer zur Liegerichtung ausgezogen, beim Ausziehen des Wagens wird daher ein Doppelbett gebildet. Eine Liegefläche wird von der Polsterung des Wagens und die zweite Liegefläche von der herabgeklappten Rückwand mit aufgelegtem Rückenpolster gebildet. Der Zugang zum Bettzeugraum ist bei ausgefahrenem Wagen und hochgeklappter Rückenlehne möglich. Die Übertragung der aus der US-A-2 142 578 bekannten Konstruktion auf ein Möbel der eingangs genannten Art ist nicht ohne weiteres möglich. Insbesondere wäre es wünschenswert, in der Liegestellung des Möbels am Kopfende des Bettes ein Betthaupt zur Verfügung zu haben.

Es ist das Ziel vorliegender Erfindung, ein derartiges Möbel mit einem Bettzeugraum auszustatten, wobei dieser Bettzeugraum auf sehr einfache und leichte Weise zugänglich sein soll und trotzdem ein Betthaupt erhalten bleibt. Erreicht wird dies dadurch, daß das Möbelgestell einen Bettzeugraum umschließt und daß die kopfseitige Auflage als eine von der Rückwand des Möbels unabhängige Platte ausgebildet ist, die in der Liegestellung des Möbels als Deckel auf den Bettzeugraum legbar ist.

Bei einem erfindungsgemäß ausgebildeten Möbel ist beim Ausziehen des Wagens der Bettzeugraum frei zugänglich und das Bettzeug kann leicht entnommen werden bzw. eingelegt werden. Zur Umwandlung des Möbels in ein Bett braucht bloß die Platte auf den Bettzeugraum und darauf einer der Polster gelegt werden, wobei die Rückwand des Möbels als Betthaupt erhalten bleibt.

Weitere zweckmäßige Ausbildungen eines erfindungsgemäßen Möbels sind in den Unteransprüchen gekennzeichnet.

Nachstehend ist die Erfindung an Hand von in den Zeichnungen dargestellten Ausführungsbeispielen näher beschrieben. Dabei zeigen:
Fig. 1 in Seitenansicht ein erfindungsgemäßes Möbel in Sitzstellung, Fig. 2 in verkleinertem Maßstab dieses Möbel in einer Zwischenstellung, Fig. 3 das Möbel nach den Fig. 1 und 2 in der Liegestellung, Fig. 4 eine andere Ausführungsform des Möbels in der Sitzstellung und Fig. 5 das Möbel nach Fig. 4 in der Liegestellung.

Gemäß den Fig. 1 bis 3 weist das Möbel ein Möbelgestell 1 auf, das an seinem hinteren Ende durch Füße 2 und an seineim vorderen Ende durch ein Querbrett 3 am Boden abgestützt ist. Längsträger 4 erstrecken sich seitlich des Möbelgestelles und verbinden die Füße 2 und das Querbrett 3. Ein an seiner oberen Seite mit einem Polster 6 versehener Wagen 5 ist an der Oberseite des Möbelgestelles 1 verschiebbar gelagert. An seiner Vorderseite ist der Wagen 5 über mit Rollen 8 versehene Füße 7 am Boden abgestützt.

Eine Rückenlehne 9 besitzt einen Polster 10, der an einem Rahmen 11 befestigt ist, welcher Rahmen über Arme 12 am Wagen 5 drehbar gelagert ist. Vom Rahmen 11 erstrecken sich in der Sitzstellung des Möbels Füße 13 nach hinten. Ein loser keilförmiger Polster 14 ist in der Sitzstellung den Polster 6 aufgelegt und wird an seinem hinteren Ende durch das untere Ende der Rückenlehne 9 gehalten. Hinter dem Polster 6 der Rückenlehne ist eine Platte 15 über Arme 43 in Lagern 16 schwenkbar gelagert. Eine zweckmäßig mit einem Textilüberzug versehene Platte 17, die in der Liegestellung des Möbels als Betthaupt dient, bildet den hinteren Abschluß des Möbels.

Das Möbelgestell 1 umschließt einen Bettzeugraum 18, deren Öffnung durch die oberen Kanten der Teile 2, 3 und 4 gebildet wird. Die Seitenwände des Bettzeugraumes 18, die auch den unteren Teil der Arme 12 überdecken, sind in den Zeichnungen der besseren Übersichtlichkeit wegen nicht dargestellt.

Aus Fig. 6 sind nähere Einzelheiten der Ausbildung eines erfindungsgemäßen Möbels ersichtlich. Demgemäß weist der Wagen 5 eine Bodenplatte 20 auf, auf der der Polster 6 aufliegt. Ein Metallwinkel 21 bildet die seitliche Begrenzung für den Polster 6, wobei an den Metallwinkeln über Zapfen 22 auch die Arme 12 angelenkt sind. Das obere Ende der 12 ist am Rahmen 11 der Rückenlehne 9 Zapfen 23 schwenkbar. Ein Querteil 24 des Rahmens 1 erstreckt sich an dessen hinterer Seite zwischen den Füßen 2 und dient als Anschlag für die Platte 15 in ihrer vertikalen Stellung. Der Querteil 24, das Querbrett 3 sowie die Längsträger 4 dienen Befestigung eines Nylonsackes 25, der bei dieser Ausführungsform der Erfindung den Bettzeugraum 18 bildet. Entlang den oberen Seiten der Längsträger 4 ist dieser Sack derart befestigt, daß seine Endteile reibungsvermindern'de Streifen 19 bilden, auf denen der Wagen 5 leicht beweglich ist. Der Sack kann auch anders befestigt sein und es können gesonderte reibungsvermindernde Streifen angeordnet werden. Ein mit einem Anschlag 27 zusammenwirkender Haken 26 begrenzt die Ausziehbewegung des Wagens 5.

Aus Fig. 6 ist weiters ersichtlich, daß die Pölster 6 und 14 je eine Schicht 47 aus hartem Schaummaterial und eine Schicht 48 aus weicherem Schaum aufweisen, wobei die Schicht 48 dünner als die Schicht 47 ist. Die beiden weicheren Schichten 48 liegen in der in Fig. 1 dargestellten Sitzstellung aufeinander, sodaß beim Sitzen die angenehmere härtere Schaumschicht 47 nach oben weist. In der Liegestellung kann jedoch der Benutzer auf den weicheren Schichten 48 liegen.

Um das Möbel aus der in Fig. 1 dargestellten Sitzstellung in die Liegestellung nach Fig. 3 zu bringen, wird der Wagen 5 vorgezogen, wodurch der Bettzeugraum 18 von der Seite her zugänglich wird. Nach Entnahme des Bettzeuges wird die Platte 15 auf den Bettzeugraum gelegt, sodaß die Stellung nach Fig. 2 erreicht wird. Zufolge der Anordnung der Arme 43 liegt die Platte 15 schräg, sodaß beim Auflegen des Polsters 14 die für das Sitzen bequeme Keilform dieses Polsters ausgeglichen wird und eine gerade Liegefläche entsteht.

Anschließend werden die Arme 2 mit der Rückenlehne 9 in bekannter Weise verschwenkt, um die Rückenlehne in eine Stellung vor das Polster 6 zu bringen. Dadurch wird die Stellung nach Fig. 3 erreicht, in der ein in der Sitzstellung im Inneren der Rückenlehne befindlicher Überzug 41 über die Liegefläche gezogen werden kann.

Bei der Ausführungsform nach den Fig. 4 und 5 bildet das lose Kissen 14 den Vorderteil der Liegefläche und wird hiezu auf einen aus dem Wagen 5 ausziehbaren Polsterträger 36 aufgelegt, der Füße 44 aufweist. Das keilförmige Rückenpolster 37 bildet bei dieser Ausführungsform den hinteren Teil der Liegefläche und wird in ähnlicher Weise wie vorstehend beschrieben, auf eine geneigte Platte 38 aufgelegt. Bei dieser Ausführungsform ist die Platte 38 verhältnismäßig kurz und es ist nicht notwendig, daß sie sich in der Sitzstellung des Möbels bis oberhalb der oberen Fläche des Kissens 14 erstreckt. Dadurch wird die Notwendigkeit einer plötzlichen Verringerung der Stärke des Rückenpolsters 37 vermieden.

Die Platte 38 ist bei dieser Ausführungsform in der Liegestellung von hinten nach vorne ansteigend, wobei ihre vordere Kante auf dem hinteren Ende einer den Bettzeugraum 18 teilweise verschließenden Platte 15 aufliegt. In der Vertikalstellung der Platte 15 liegt ihre hintere Kante auf einem Querteil 45 auf. Die mit dem Rahmen 1 fest verbundene Rückwand 17 schließt in gleicher Höhe mit den in gestrichelten Linien in Fig. 4 eingetragenen Seitenwänden 39 ab. Die beiden Polster 6 und 14 sind durch ein Stoffscharnier 49 miteinander verbunden. In Fig. 5 ist mit strichlierten Linien angedeutet, daß der Polsterträger 36 im Wagen 5 in Rohren 51 gleitbar gelagert sein kann. Die Füße 44 gelangen beim Einschieben der Polsterauflage 36 in eine Stellung seitlich neben den Füßen 7.

## Patentansprüche

1. In ein Bett verwandelbares Sitzmöbel, mit einem Möbelgestell (1), oberhalb dem ein an seiner Oberseite mit einer Polsterung (6) versehener Wagen (5) ausziehbar geführt ist, wobei die Liegefläche in der Mitte von der Polsterung (6) des Wagens (5) sowie kopf- und fußseitig von Auflagen mit Polstern gebildet ist, dadurch gekennzeichnet, daß das Möbelgestell (1) einen Bettzeugraum (18) umschließt und daß die kopfseitige Auflage als eine von der Rückwand (17) des Möbels unabhängige Platte (15, 38) ausgebildet ist, die in der Liegestellung des Möbels als Deckel auf den Bettzeugraum (18) legbar ist.

2. Sitzmöbel nach Anspruch 1, dadurch gekennzeichnet, daß die Platte (15, 38) um eine quer zur Ausziehrichtung des Wagens (5) liegende Achse (16) schwenkbar gelagert ist und die Achse (16) in einem senkrecht zur Ebene der Platte (15, 38) gemessenen Abstand von der kopfseitigen Kante der Platte (15, 38) angeordnet ist.

3. Sitzmöbel nach Anspruch 2, dadurch gekennzeichnet, daß zur Abstützung der Platte (15, 38) in ihrer annähernd vertikalen Offenstellung ein mit der kopfseitigen Kante der Platte (15, 38) zusammenwirkender Anschlag (24, 45) angeordnet ist.

4. Möbel nach einem der Ansprüche 1 bis 3, dadurch gekennzeichnet, daß die Platte (15, 38) in der Liegestellung des Möbels geneigt liegt und das zur Auflage auf die Platte vorgesehene Polster (14, 37) keilförmig ausgebildet ist.

5. Möbel nach einem der Ansprüche 1 bis 4, dadurch gekennzeichnet, daß der Bettzeugraum (18) von einem in das Möbelgestell (1) eingehängten Sack (25) gebildet wird.

## Claims

1. Chair or settee convertible from a seat configuration to a bed configuration, comprising a frame (1); a carriage (5) provided with a padding (6), the carriage (5) being movable from a position substantially above the frame (1) to a position forward of the frame (1); the surface for lying is formed by the padding (6) of the carriage (5) and a front cushion support and a rear cushion support, characterized in, that the frame (1) encases a storage space (18) and that the rear cushion support includes a plate (15, 38) placed in the bed position on the storage space (18), the plate (15, 38) is independent of the rear wall (17).

2. Chair or settee according to claim 1, characterized in, that the plate (15, 38) is hinged on the frame (1) for pivotal movement about a transverse axis (16), the axis (16) is parallel to but spaced from the general plane of the plate (15, 38).

3. Chair or settee according to claim 2, characterized in, that the rear edge of the plate (15, 38) in its open position abuts a frame member (24, 25) in such a manner that the plate is supported in a substantially vertical disposition.

4. Chair or settee according to any of the preceding claims, characterized in, that the plate (15, 38) is supported in an inclined disposition relative to the horizontal when it is in its bed position, and a tapered cushion (14, 37) is provided, the tapered cushion (14, 37) being adapted to be supported on the plate (15, 38).

5. Chair or settee according to any of the preceding claims, characterized in, that a bag (25) is provided in the storage space, the bag being secured at its mouth to the frame (1).

## Revendications

1. Meuble à siège, changeable en lit, avec un cadre (1), sur lequel est monté un chariot (5) à rallonges, muni de rembourrage (6), et où la surface de contact est composée au milieu du rembourrage (6) du chariot (5) et à la tête et au pied d'un matelas rembourré, caractérisé en ce que le cadre du meuble (1) contient un tiroir de rangement (18), et que le matelas de tête a la forme d'une plaque (15; 38) indépendante de la paroi arrière (17) du meuble; ladite plaque peut être positionnée en forme de couvercle sur le tiroir de rangement (18), quand le meuble tient la position inclinée.

2. Meuble à siège selon revendication 1, caractérisé en ce que la plaque (15; 38) est montée pivotant sur un axe (16), positionné horizontalement aux rallonges du chariot (5) et arrangé à une distance de la tête de la plaque (15; 38); la distance est mesurée verticalement à la surface plan de la plaque (15; 38).

3. Meuble à siège selon revendication 2, caractérisé en ce qu'une butée (24, 25) est arrangée dans la position ouverte et presque verticale de la plaque (15; 38) pour la buter; avec la butée agissant avec la tête de la plaque (15; 38).

4. Meuble selon une des revendications 1 à 3, caractérisé en ce que la plaque (15; 38) est inclinée dans la position de couche du meuble, et le rembourrage (14; 37) destiné pour former le matelas de la plaque est en forme de coin.

5. Meuble selon une des revendications 1 à 4, caractérisé en ce que le tiroir de rangement (18) tient la forme d'un sac (25) qui est accroché au cadre (1) du meuble.
